# EUROPÄISCHE PATENTSCHRIFT

(11) **EP 0 250 785 B1**
(45) Veröffentlichungstag und Bekanntmachung des Hinweises auf die Patenterteilung: **07.03.1990**
(21) Anmeldenummer: 87106629.6
(22) Anmeldetag: 07.05.1987
(51) Int. Cl.: F02D 1/18

(54) **Kraftstoffeinspritzpumpe für Brennkraftmaschinen**
Fuel injection pump for an internal-combustion engine
Pompe d'injection de combustible pour moteurs à combustion interne

(30) Priorität: 09.06.1986 DE 3619325
(43) Veröffentlichungstag der Anmeldung: 07.01.1988
(73) Patentinhaber: ROBERT BOSCH GMBH, 70442 Stuttgart (DE)
(72) Erfinder: Konrath, Karl, D-7149 Freiberg (DE)

(56) Entgegenhaltungen:
- EP-A- 0 155 404
- DE-A- 3 334 617
- GB-A- 2 057 720

## Beschreibung

Die Erfindung geht von einer Kraftstoffeinspritzpumpe für Brennkraftmaschinen nach der Gattung des Patentanspruchs 1 aus. Bei einer solchen, durch die GB-A 2 057 720 bekannten Kraftstoffeinspritzpumpe ist das Druckventil so ausgestaltet, daß es entweder ein vom einzustellenden Steuerdruck beaufschlagtes Druckbegrenzungsventil oder den Federraum des Drucksteuerventils mit je einer druckentlastenden Leitung verbindet. Dabei ist das von einem einzustellenden Steuerdruck gegen Federkraft belastete Druckventil als Schaltventil ausgestaltet, durch das insbesondere die Verbindung vom Federraum zur druckentlasteten Leitung geschaltet wird. Die vom Federraum des Drucksteuerventils über das Druckventil verlaufende druckentlastende Leitung verzweigt sich ferner in zwei zueinander parallele Leitungen, von denen eine ein Druckhalteventil und die andere ein Magnetventil enthält, mit dem der vom Druckhalteventil gesteuerte Druck modifiziert werden kann. Bei dieser Ausgestaltung kommt es bei einer bestimmten Drehzahl zu einem Umschalten des Steuerdrucks auf niedrigere Werte der Spritzbeginneinstellung, die dann linear mit steigender Drehzahl und nun plötzlich einsetzender Drucksteuerfunktion des Drucksteuerventils erhöht werden.

Es ist ferner durch die DE-A 3 334 617 eine Kraftstoffeinspritzpumpe bekannt, bei der ebenfalls ein Drucksteuerventil gemäß der Gattung des Patentanspruchs 1 bei einer Kraftstoffeinspritzpumpe vorgesehen ist, mit einem Federraum des Drucksteuerventils der über ein Druckhalteventil entlastbar ist. Parallel zum Druckhalteventil ist analog zu obiger bekannter Kraftstoffeinspritzpumpe ein Magnetventil vorgesehen, das in Abhängigkeit von Drehzahl und Temperatur geöffnet bzw. geschlossen wird. Eine ähnliche Ausgestaltung ist auch in der EP-A 0 155 404 offenbart, nur ist hier in der Verbindung vom Federraum des Drucksteuerventils zur Entlastungsseite ein Magnetventil vorgesehen, das in Abhängigkeit von verschiedenen Betriebsparametern öffnet oder geschlossen bleibt. Zusätzlich ist parallel dazu eine verstellbare Drossel vorgesehen, über die ein parabelförmiger Druckanstieg nach Erreichen der Drosselwirksamkeit erzeugt wird, bis das Magnetventil geöffnet wird und das Drucksteuerventil seine ihm zugedachte Funktion einer linearen drehzahlabhängigen Steuerung des Steuerdrucks aufnimmt.

Die erfindungsgemäße Kraftstoffeinspritzpumpe mit den kennzeichnenden Merkmalen des Hauptanspruchs hat den Vorteil, daß durch kontinuierliches Steuern des Gegendrucks im Federraum des Drucksteuerventils der Kaltstart-Steuerdruck über einem bestimmten Drehzahlbereich in der Nähe der Leerlaufdrehzahl im wesentlichen konstant gehalten wird.

Durch die in den Unteransprüchen angeführten Maßnahmen sind vorteilhafte Weiterbildungen der im Hauptanspruch angegebenen Kraftstoffeinspritzpumpe möglich. Durch die Ausgestaltung der Kraftstoffeinspritzpumpe mit den Merkmalen des Anspruchs 1 und/oder 3 kann der Kaltstart-Steuerdruck in einem bestimmten Bereich beliebig auf eine optimale Verbrennung der Brennkraftmaschine während des Kaltstarts eingestellt werden.

### Zeichnung

Ein Ausführungsbeispiel der Erfindung ist in der Zeichnung dargestellt und wird im folgenden näher erläutert. Es zeigen Figur 1 eine Prinzipdarstellung einer Kraftstoffeinspritzpumpe mit einer Spritzbeginnverstelleinrichtung und Figur 2 ein Funktionsdiagramm derselben.

### Beschreibung des Ausführungsbeispiels

Die Einspritzpumpe, die vereinfacht dargestellt ist, ist allgemein in der BOSCH-Druckschrift "Verteilereinspritzpumpe Typ VE-Technische Unterrichtung VDT-U2/2 DE (7.83)" beschrieben. Sie hat ein Gehäuse 1, das eine nicht näher dargestellte Pumpeneinheit und einen nicht näher dargestellten, phasenverschiebbaren Nockenantrieb sowie eine Spritzbeginnverstelleinrichtung 2 enthält. Ein Vorförderpumpe 3, die ebenfalls im Gehäuse 1 angeordnet ist, fördert zum Versorgen der Pumpeneinheit Kraftstoff aus einem Vorratsbehälter 4 in einen Saugraum 5 im Gehäuse 1 für die Pumpeneinheit. Die Spritzbeginnverstelleinrichtung 2 hat einen Verstellkolben 7 und einen Verbindungsbolzen 8, der in den Nockenantrieb eingreift. Der Verstellkolben 6 ist einerseits von einer Rückstellfeder 9 und andererseits auf seiner Druckseite 10 von einem Steuerdruck beaufschlagt, der auch im Saugraum 5 herrscht. Dazu ist in den Verstellkolben 7 eine Bohrung 11 mit einer Drosselstelle 12 eingearbeitet.

Der Steuerdruck, der gleich dem Förderdruck der Vorförderpumpe 3 ist, wird von einem Drucksteuerventil 15 in der Weise gesteuert, daß er im Saugraum 5 und auf der Druckseite 10 des Verstellkolbens 7 mit zunehmender Drehzahl, vorzugsweise in Abhängigkeit von dieser proportional, steigt, so daß der Verstellkolben 7 in Richtung früh (nach links) verschoben wird. In dem Diagramm der Figur 2, bei dem über der Drehzahl n (Abszisse) der Hub s (Ordinate) des Verstellkolbens 7 dargestellt ist, ist aus der Kennlinie I die Spritzbeginnverstellung in Richtung früh linear über der Drehzahl n bei normaler Betriebstemperatur der Brennkraftmaschine zu erkennen. Für Kaltstart und für sonstige Anforderungen der Brennkraftmaschine, beispielsweise Warmlaufen, ist es wünschenswert, daß der Spritzbeginn auch in einem Bereich niedriger Drehzahl und zwar zwischen der Startdrehzahl nₐ und einer bestimmten Drehzahl n₁ in Richtung früh verstellt wird, beispielsweise gemäß der Kennlinie II, um danach wiederum den Verlauf der Kennlinie zu haben. Vorzugsweise soll bei der Startdrehzahl nₐ schnell auf früh verlegt werden und danach bis zur Drehzahl ni langsam bei steigender Drehzahl in Richtung früh verstellt werden.

Zum Steuern der linear über der Drehzahl n zunehmenden Frühverlegung des Spritzbeginns nach der Kennlinie I wird der Steuerdruck, der für die Verstellung maßgebend ist, von einem über einen Kanal 14 mit der Druckseite der Vorförderpumpe 3 und dem Saugraum 5 verbundenen Drucksteuerventil 15 gesteuert. Das Drucksteuerventil 15 hat in einem Gehäuse 16 einen Drucksteuerkolben 17, der einerseits in einem Druckraum 18 von dem von der Vorförderpumpe 3 geförderten Kraftstoff beaufschlagt ist und an dem andererseits in einem Federraum 19 eine Rückstellfeder 20 angreift. Im Steuerkolben 17 ist eine Drosselverbindung 21 vorgesehen, die den Federraum 19 mit dem Druckraum 18 verbindet. Der Steuerkolben 17 steuert je nach seiner Lage einen Absteuerquerschnitt 22, so daß der Steuerdruck linear mit steigender Drehzahl analog zu der Kennlinie I im Diagramm nach Figur 2 ansteigt.

Um bei Kaltstart den Steuerdruck im niederen Drehzahlbereich zu erhöhen, so daß eine Vorverlegung des Spritzbeginns entsprechend der Kennlinie 11 des Diagramms nach Figur 2 bewirkt wird, sind in den Abfluß des Federraums 19 des Drucksteuerventils 15 ein Schaltventil 24 und ein zweites Drucksteuerventil 25 geschaltet. Das einerseits über einen Kanal 26 mit dem Federraum 19 des ersten Drucksteuerventils 15 und andererseits über eine Leitung 27 mit dem drucklosen Vorratsbehälter 4 verbundene Schaltventil 24 verbindet bei warmer Brennkraftmaschine den Federraum 19 mit der drucklosen Seite, dagegen sperrt es bei kalter Brennkraftmaschine diese Verbindung. Zum Öffnen des Schaltventils 24 ist diesem ein Stellglied 28 zugeordnet, das vorzugsweise aus einem Wärmedehnstoffelement besteht. Das mit einer elektrischen Heizeinrichtung ausgerüstete Dehnstoffelement wird beim Starten der Brennkraftmaschine mit Strom versorgt, so daß sein Stößel 29 nach einer bestimmten Aufheizdauer den Ventilkörper 30 von seinem Ventilsitz abhebt. Die Aufheizdauer kann auch in Abhängigkeit der Temperatur des Kühlwassers von einem Wärmefühler gesteuert werden. Zum Erwärmen des Dehnstoffelements kann dieses auch mit der Brennkraftmaschine wärmeleitend verbunden sein. Anstelle eines Schaltventils mit einem temperaturabhängigen Stellglied kann auch ein Magnetventil angeordnet sein, das temperatur- oder zeitabhängig gesteuert wird und das nach einer bestimmten Zeit nach dem Starten der Brennkraftmaschine den Federraum 19 des ersten Drucksteuerventils 15 druckentlastet.

Das zweite Drucksteuerventil 25 hat ebenfalls in einem Gehäuse 31 einen Steuerkolben 32, der einerseits über eine Leitung 33 mit dem vom ersten Drucksteuerventil 15 gesteuerten Steuerdruck in einem Druckraum 34 beaufschlagt wird und an dem andererseits in einem entgegengesetzten Rückstellraum 35 eine Rückstellfeder 36 angreift. Der Steuerkolben 32 hat eine über eine Bohrung 37 mit dem Rückstellraum 35 verbundenen Steuernut 38, die mit einem Steuerquerschnitt 39 im Gehäuse 31 zusammenwirkt. Der Steuerquerschnitt 39 ist über eine Leitung 40 mit dem Federraum 19 des ersten Drucksteuerventils 15 verbunden. Die Vorspannung der Rückstellfeder 36 im Rückstellraum 35, der über die Leitung 27 druckentlastet ist, ist mit einer Stellschraube 41 einstellbar. Das zweite Drucksteuerventil 25 liegt somit parallel zum zum Schaltventil 24 führenden Abströmkanal 26.

Die oben beschriebene Spritzbeginnverstelleinrichtung 2 mit den ihr zugeordneten Steuerelementen ist in Figur 1 in einer Lage dargestellt, die sie bei kalter Brennkraftmaschine und unmittelbar nach dem Starten einnimmt. Das Schaltventil 24 und das zweite Drucksteuerventil 25 sperren noch den Abfluß aus dem Federraum 19 des ersten Drucksteuerventils 15. Dadurch baut sich im Federraum 19 über die Drosselbohrung 21 im Steuerkolben 17 schnell ein Druck auf, der im Zusammenwirken mit der Rückstellfeder 20 den Steuerkolben 17 schnell in eine Lage schiebt, in der der Absteuerquerschnitt 22 verringert wird. Dadurch steigt der Steuerdruck schnell, so daß der Verstellkolben 17 gemäß der Kennlinie II auf früh verschoben wird.

Der schnell erhöhte Steuerdruck verschiebt jedoch auch den Steuerkolben 32 des zweiten Drucksteuerventils 25, wobei über die Steuernut 38 der Steuerquerschnitt 39 im Zusammenwirken mit der Rückstellfeder 36 wenigstens teilweise aufgesteuert wird, so daß sich im Federraum 19 des ersten Drucksteuerventils 15 durch die Wirkung der Drossel 21 ein gegenüber dem Steuerdruck im Druckraum 18 differenzierter Gegendruck einstellt. Dadurch verschiebt sich der Steuerkolben 17 in eine Lage, in der er einen kleinen Absteuerquerschnitt 22 einstellt, bei dem das erste Drucksteuerventil 15 einen hohen Steuerdruck entsprechend des leicht ansteigenden Teils der Kennlinie II erzeugt. Zum Er-: zeugen der dargestellten oder einer etwas davon abweichenden Kennlinie II sind die Drosselbohrung 21 des ersten Drucksteuerventils sowie der Absteuerquerschnitt 39 und die Federkraft der Feder 36 des zweiten Drucksteuerventils 25 aufeinander abzustimmen.

Wenn die Brennkraftmaschine nach einiger Zeit die vorbestimmte Betriebstemperatur erreicht hat oder nach einer bestimmten Aufheizdauer des Stellglieds 28, hebt das Wärmedehnstoffelement mit seinem Stößel 29 den Ventilkörper 30 von seinem Sitz ab, so daß der Federraum 19 des ersten Drucksteuerventils 15 über die Leitungen 26, 27 druckentlastet wird. Bei dieser Stellung des Schaltventils 24 arbeitet dann das erste Drucksteuerventil 15 entsprechend der Kennlinie I.

## Patentansprüche

1. Kraftstoffeinspritzpumpe für Brennkraftmaschinen mit einer von einem Steuerdruck beeinflußten Spritzbeginnverstelleinrichtung (2), die den Spritzbeginn mit steigender Drehzahl von spät gegen früh, jedoch in der Warmlaufphase bei niedriger Drehzahl ebenfalls auf früh verlegt, mit einem den Steuerdruck für die Spritzbeginnverstelleinrichtung drehzahlabhängig steuernden ersten Drucksteuerventil (15), das einen einerseits vom Druck einer Kraftstoffvorförderpumpe (3) und andererseits in einem Federraum (19) von der Rückstellkraft einer Feder (20) und von einem durch eine Drossel (21) differenzierten Gegendruck beaufschlagten Steuerkolben (17) hat, mit einem den Gegendruck im Federraum des Drucksteuerventils während der Warmlaufphase beeinflussenden Druckventil (25), das einer einerseits vom Steuerdruck und andererseits von der Rückstellkraft einer Feder (36) beaufschlagten Kolben (32) hat und das in einen vom Federraum des ersten Drucksteuerventils abgehenden Rückströmkanal (40) geschaltet ist, und mit einem bei Kaltstart und während der Warmlaufphase den Druck im Federraum des ersten Drucksteuerventils aufrechterhaltenden temperaturabhängigen Stellglied (28), dadurch gekennzeichnet, daß das Druckventil als zweites Drucksteuerventil (25) mit einem mit zunehmendem Steuerdruck sich stetig vergrößernden Absteuerquerschnitt (39) für den Abfluß von Kraftstoff aus dem Federraum (19) des ersten Drucksteuerventils (15) ausgebildet ist, und daß in einem zweiten mit dem Federraum (19) verbundenen Abströmkanal (26), der parallel zum zweiten Drucksteuerventil (25) vorgesehen ist, ein von dem Stellglied (28) betätigtes Schaltventil (24) angeordnet ist.

2. Kraftstoffeinspritzpumpe nach Anspruch 1, dadurch gekennzeichnet, daß der Absteuerquerschnitt (39) des zweiten Ventils (25) einstellbar ist.

3. Kraftstoffeinspritzpumpe nach Anspruch 1 oder 2, dadurch gekennzeichnet, daß die Rückstellfeder (36) des zweiten Drucksteuerventils (25) einstellbar ist.

4. Kraftstoffeinspritzpumpe nach Anspruch 1, 2 oder 3, dadurch gekennzeichnet, daß das Stellglied (28) in Abhängigkeit von der Temperatur des Kühlwassers der Brennkraftmaschine gesteuert wird.

5. Kraftstoffeinspritzpumpe nach Anspruch 4, dadurch gekennzeichnet, daß das Stellglied (28) elektrisch beheizt wird.

## Claims

1. Fuel-injection pump for internal-combustion engines having an injection start adjustment device (2) which is influenced by a control pressure and which adjusts the injection start as the speed revolution increases from a retarded to an advanced setting, but in the warning up phase, at a low speed of revolution, likewise adjusts it to an advanced setting, having a first pressure-control valve (15) which controls the control pressure for the injection start adjustment device in dependence on the speed of revolution and which has a control piston (17) which is on the one hand loaded by the pressure of a fuel prefeed pump (3) and on the other hand loaded in a spring chamber (19) by the restoring force of a spring (20) and by a back pressure differentiated by a throttle (21), having a pressure valve (25) which influences the back pressure in the spring chamber of the pressure-control valve during the warming up phase, has a piston (32) loaded on the one hand by the control pressure and on the other hand by the restoring force of a spring (36) and which is connected to a backflow channel (40) which leaves the spring chamber of the first pressure-control valve, and having a temperature-dependant final control element (28) which mainta-is the pressure in the spring chamber of the first pressure-control valve during cold start and during the warming up phase, characterized in that the pressure-control valve is constructed as a second pressure-control valve (25) with a closing cross-section (39) for the discharge of fuel out of the spring chamber (19) of the first pressure-control valve (15) and which closing cross-section enlarges constantly as the control pressure increases, and in that there is a on-off valve (24) arranged in a second discharge channel (26) which is connected to the spring chamber (19) and which is provided parallel to the second pressure-control valve (25), said on-off valve being activated by the final control element (28).

2. Fuel-injection pump according to Claim 1, characterized in that the closing cross-section (39) of the second valve (25) is adjustable.

3. Fuel-injection pump according to Claim 1 or 2, characterized in that the readjustment spring (36) of the second pressure-control valve (25) is adjustable.

4. Fuel-injection pump according to Claim 1, 2 or 3, characterized in that the final control element (28) is controlled in dependence on the temperature of the cooling water of the internal-combustion engine.

5. Fuel-injection pump according to Claim 4, characterized in that the final control element (28) is electrically heated.

## Revendications

1. Pompe d'injection de carburant pour moteurs à combustion interne, comportant un dispositif de réglage de début d'injection (1), influencé par une pression de commande, qui déplace le début de l'injection de retard vers l'avance lorsque la vitesse de rotation augmente, mais qui l'avance également dans la phase de chauffage lorsque la vitesse de rotation est faible, comportent une première soupape de commande de pression (15) commandant, à destination du dispositif de réglage du début d'injection, la pression de commande en fonction de la vitesse de rotation, soupape présentant un piston de commande (17) sollicité d'un côté par la pression d'une pompe de gavage de carburant (3) et de l'autre côté, dans un espace de ressort (19), par la force de rappel d'un ressort (20) et par une contre pression différenciée à l'aide d'un étranglement (21), avec une soupape de pression (25), corrigeant la contre pression régnant dans l'espace de ressort de la soupape de commande de pression pendant la phase de chauffage et présentant un piston (32) sollicité d'un côté par la pression de commande et de l'autre par la force de rappel d'un ressort (36) et qui est montée dans un canal de retour d'écoulement (40) partant de l'enceinte de ressort de la première soupape de commande de pression, et avec un organe de réglage (28) dépendant de la température, maintenant au démarrage à froid et pendant la phase de chauffage la pression régnant dans l'espace de ressort de la première soupape de commande de pression, caractérisée en ce que la soupape de pression est réalisée sous la forme d'une deuxième soupape de commande de pression (25), comportant une section de commande (39) augmentant progressivement lorsque la pression de commande augmente, afin de laisser échapper le carburant de l'espace de ressort (19) de la première soupape de commande de pression (15), et en ce qu'une soupape de connexion (24) actionnée par l'organe de réglage (28) est disposée dans un deuxième canal d'évacuation (26) relié à l'enceinte de ressort (19) et prévu en parallèle de la deuxième soupape de commande de pression (25).

2. Pompe d'injection de carburant selon la revendication 1, caractérisée en ce que la section transversale de commande (39) de la deuxième soupape (25) est réglable.

3. Pompe d'injection de carburant selon la revendication 1 ou 2, caractérisée en ce que le ressort de rappel (36) de la deuxième soupape de commande de pression (25) est réglable.

4. Pompe d'injection de carburant selon l'une quelconque des revendications 1, 2 ou 3, caractérisée en ce que l'organe de réglage (28) est commandé en fonction de la température de l'eau de refroidissement du moteur à combustion interne.

5. Pompe d'injection de carburant selon la revendication 4, caractérisée en ce que l'organe de réglage (28) est chauffé électriquement.
